# EUROPÄISCHE PATENTSCHRIFT

(11) **EP 0 823 599 B1**
(45) Veröffentlichungstag und Bekanntmachung des Hinweises auf die Patenterteilung: **14.11.2001**
(21) Anmeldenummer: 97109718.3
(22) Anmeldetag: 14.06.1997
(51) Int. Cl.: F24H 1/12

(54) **Gasbeheizter Wassererhitzer**
Gas-fired water heater
Chauffe-eau à gaz

(30) Priorität: 29.07.1996 DE 19630509
(43) Veröffentlichungstag der Anmeldung: 11.02.1998
(73) Patentinhaber: ROBERT BOSCH GMBH, 70442 Stuttgart (DE)
(72) Erfinder: Schwarz, Hans-Jochen, 73614 Schorndorf (DE); Dinkelacker, Michael, 70329 Stuttgart (DE); Frieling, Thomas-Eckart, 70180 Stuttgart (DE)

(56) Entgegenhaltungen:
- EP-A- 0 213 792
- US-A- 4 421 066
- US-A- 4 501 232

## Beschreibung

### Stand der Technik

Die Erfindung geht aus von einem gasbeheizten Wassererhitzer nach der Gattung des Hauptanspruchs. Bei einem bekannten Wassererhitzer dieser Gattung (EP A2 0 213 792) ist der als Gußteil ausgebildete Wärmeübertrager auf die Brennkammer aufgesetzt, die als eigenständige Baugruppe in Blechkonstruktion ausgeführt ist.

### Vorteile der Erfindung

Die erfindungsgemäße Anordnung mit den Merkmalen des Hauptanspruchs hat den Vorteil, daß das Gußteil des Wärmeübertragers und die Brennkammer in einem Arbeitsgang in einem Druckgußwerkzeug weitgehend automatisiert in kurzer Taktzeit gefertigt werden können. Arbeitsgänge zum Verbinden des Wärmeübertragers mit der Brennkammer entfallen und auch bei einer Blechkonstruktion ggf. erforderlichen Stützelemente werden nicht benötigt, weil die Gußlösung selbsttragend ist.

Durch die in den Unteransprüchen aufgeführten Merkmale sind vorteilhafte Ausgestaltungen der Anordnung nach dem Hauptanspruch möglich.

Eine fertigungsgerechte Ausführung ergibt sich, wenn das Gußteil des Wärmeübertragers an den Ein- und Ausgängen der Wasserrohre je eine die Wasserrohre verbindende Wandplatte hat, die zur Bildung von Wasserkammern mit Wandstegen und mit Mitteln zum Befestigen eines die Wasserkammern dicht abschließenden Deckels versehen sind.

Ein die Brennkammer kühlender Effekt wird erreicht, wenn jede Seitenwand der Brennkammer mit Wandstegen zur Bildung eines Kanals versehen ist welcher eine der Kammern mit einem Anschluß für eine externe Zu- bzw. Ableitung verbindet.

Die Rohrdurchgänge und die die Wasserkammern bildenden Ausnehmungen zwischen den Wandstegen der Wandplatten werden durch rückziehbare, seitliche Schieber des Druckgußwerkzeugs realisiert. Die die Wasserkammern abschließenden Deckel können als einfache Abdeckbleche ausgebildet und unter Zwischenlage von Dichtungen an die Wandplatten bzw. die Wandstege anschraubbar sein.

Durch eine entsprechende Kanalstruktur an bzw. in der vorderen und hinteren Brennkammerwand kann auch eine gekühlte Ausführung der Brennkammer hergestellt bzw. der an den Seitenwänden der Brennkammer bewirkte Kühleffekt noch unterstützt werden.

### Zeichnung

Ein Ausführungsbeispiel der Erfindung ist in der Zeichnung dargestellt und in der nachfolgenden Beschreibung näher erläutert. Es zeigen Figur 1 einen Längsschnitt durch ein den Lamellenblock eines Wärmeübertragers und eine Brennkammer bildendes Gußteil, Figur 2 einen Schnitt durch das Gußteil entlang der Linie II-II Figur 1, Figur 3 eine Seitenansicht des Gußteils in Richtung des Pfeiles A in Figur 1 gesehen und Figur 4 die andere Seitenansicht des Gußteils nach Figur 1.

### Beschreibung des Ausführungsbeispiels

Ein Gußteil 10 hat in einem Wärmeübertragungsbereich 12 drei parallel nebeneinander angeordnete Wasserrohre 14, 16, 18, die mit einstückig angeformten Rippen 20 versehen sind. Die Wasserrohre 14, 16, 18 sind an ihren Ein- bzw. Ausgängen durch Wandplatten 22, 24 miteinander einstückig verbunden, an denen nachstehend noch näher beschriebene, zur Wasserführung dienende Wandstege vorgesehen sind. Die Wandplatten 22, 24 sind über den Wärmeübertragungsbereich 12 hinaus nach unten verlängert, wo sie Seitenwände 26, 28 einer Brennkammer 30 bilden. Die Seitenwände 26, 28 sind mit einer Rückwand 32 und einer Vorderwand 34 der Brennkammer 30 verbunden, die ihrerseits bis in den Wärmeübertragungsbereich 12 hochgezogen und dort an die Rippen 20 angeformt sind.

An die Wandplatte 22 sind zwei Wandstege 36, 38 angeformt, die zusammen mit einer nicht dargestellten Deckelplatte eine die beiden Wasserrohre 14, 16 verbindende Kammer 40, sowie eine weitere Kammer 42 begrenzen, in die das Wasserrohr 18 mündet. An die Seitenwand 26 der Brennkammer 30 sind zwei Wandstege 44, 46 angeformt, die im Abstand parallel zueinander angeordnet sind und einen Kanal 48 begrenzen. Dieser verbindet die Kammer 42 bzw. das Wasserrohr 18 mit einem Anschluß 50 für eine Zu- oder Ableitung des die Wasserrohre durchströhmenden Heizungswassers.

An verschiedenen Stellen der Wandplatte 22 sind Gewindelöcher 52 für Schrauben zum Befestigen der Deckelplatte vorgesehen.

An die Wandplatte 24 sind zwei Wandstege 54, 56 angeformt, die zusammen mit einer nicht dargestellten Deckelplatte eine die beiden Wasserrohr 16, 18 verbindende Kammer 58, sowie eine weitere Kammer 60 begrenzen, in die das Wasserrohr 14 mündet. An die Seitenwand 28 der Brennkammer 30 sind zwei Wandstege 62, 64 im Abstand parallel zueinander angeformt, die einen Kanal 66 begrenzen, der die Kammer 60 mit einem Anschluß 68 für eine Zu- oder Ableitung verbindet. Die Wandplatte 24 ist ebenfalls mit Gewindelöchern 70 für Schrauben zum Befestigen der zugehörigen Deckelplatte versehen.

Die Rohrdurchgänge und die zwischen den Wandstegen an den Wandplatten 22, 24 und den Seitenwänden 26, 28 der Brennkammer 30 sich befindenden Ausnehmungen entstehen durch rückziehbare Schieber, die von den Seiten her in den Arbeitsraum des Druckgußwerkzeugs ragen. Die Schieber sind entsprechend den fertigungstechnischen Anforderungen leicht konisch ausgeführt, so daß die Wasserrohre 14, 16, 18 von den Stirnseiten zur Mitte hin eine sich geringfügig vergrößernde Wandstärke haben. Die Rippen 20 der Wasserrohre werden durch eine entsprechende Struktur eines oberen und eines unteren Druckgußwerkzeugteils realisiert. Die Rückwand 32 der Brennkammer 30 und deren Vorderwand 34 ragen oben über die Rippen 20 etwas hinaus, wo sie eine Aufnahme für eine Strömungssicherung bilden.

## Patentansprüche

1. Gasbeheizter Wassererhitzer, mit einer Brennkammer (30) und einem Wärmeübertrager (12) der nebeneinander angeordnete Wasserrohre (14,16,18) mit am Außenumfang angeformten Rippen aufweist, wobei die Wasserrohre miteinander und mit zur Wasserführung an den Ein- und Ausgängen vorgesehenen Wandelementen als ein einstückiges Gußteil ausgebildet sind, **dadurch gekennzeichnet, daß** an das die Wasserrohre (14, 16, 18) bildende Gußteil (10) des Wärmeübertragers (12) auch mindestens die Rückwand (32) und die Seitenwände (26, 28) der Brennkammer (30) einstückig angeformt sind.

2. Wassererhitzer nach Anspruch 1, **dadurch gekennzeichnet, daß** die Wandelemente an den Ein- und Ausgängen der Wasserrohre (14, 16, 18) als die Wasserrohre verbindenden Wandplatten (22, 24) ausgebildet sind, die zur Bildung von Wasserkammern (40, 42 bzw. 58, 60) mit Wandstegen (36, 38 bzw. 54, 56) und mit Mitteln (52 bzw. 70) zum Befestigen eines die Wasserkammer dicht abschließenden Deckels versehen sind.

3. Wassererhitzer nach Anspruch 2, **dadurch gekennzeichnet, daß** jede Seitenwand (26, 28) der Brennkammer (30) mit Wandstegen (44, 46 bzw. 62, 64) zur Bildung eines Kanals (48 bzw. 66) versehen ist, welcher eine der Kammern (42 bzw. 60) mit einem Anschluß (50 bzw. 68) für eine externe Zu- bzw. Ableitung verbindet.

## Claims

1. Gas-fired water heater, having a combustion chamber (30) and a heat exchanger (12), which has water pipes (14, 16, 18) which are arranged next to one another and have fins formed integrally on the outer circumference, the water pipes being designed as a single-piece casting (10) with one another and with wall elements provided for guiding water at the inlets and outlets, **characterized in that** at least the rear wall (32) and the side walls (26, 28) of the combustion chamber (30) are also formed integrally, as a single piece, on the casting (10), which forms the water pipes (14, 16, 18), of the heat exchanger (12).

2. Water heater according to Claim 1, **characterized in that** the wall elements, at the inlets and outlets of the water pipes (14, 16, 18), are designed as wall plates (22, 24) which connect the water pipes, and are provided, for the purpose of forming water chambers (40, 42 and 58, 60), are provided with wall webs (36, 38 and 54, 56) and with means (52 and 70) for attaching a cover which closes off the water chamber in a sealed manner.

3. Water heater according to Claim 2, **characterized in that** each side wall (26, 28) of the combustion chamber (30) is provided with wall webs (44, 46 and 62, 64) for forming a channel (48 and 66), which connects one of the chambers (42 or 60) to a connection (50 or 68) for an external feed or discharge line.

## Revendications

1. Chauffe-eau à gaz, comprenant une chambre de combustion (30) et un échangeur thermique (12) composé de tubes d'eau (14, 16, 18) garnis d'ailettes (20) périphériques moulées, ces tubes d'eau formant entre eux et avec des plaques de paroi (22, 24) équipées d'entrées et de sorties (22, 24) de l'eau, une seule pièce coulée (10),
**caractérisé en ce que**
sur la pièce coulée (10) constituant les tubes d'eau (14, 16, 18) de l'échangeur thermique (12) sont moulées aussi de manière à ne former qu'une pièce, au moins la paroi arrière (32) et les parois latérales (26, 28) de la chambre de combustion (30).

2. Chauffe-eau selon la revendication 1,
**caractérisé en ce que**
les plaques de paroi (22, 24) reliant les tubes d'eau sont équipées, pour former des chambres d'eau (40, 42, ou 58, 60) de nervures de paroi (36, 38 ou 54, 56) ainsi que de moyens (52 ou 70) pour fixer un couvercle obturant de manière étanche la chambre d'eau.

3. Chauffe-eau selon la revendication 2,
**caractérisé en ce que**
chaque paroi latérale (26, 28) de la chambre de combustion (30) porte des nervures de paroi (44, 46 ou 62, 64) pour former un canal (48 ou 66) qui relie une des chambres (42 ou 60) à un raccord (50 ou 68) pour une conduite externe d'entrée ou de sortie.
